# FASCICULE DE BREVET EUROPEEN

(11) **EP 3 898 443 B1**
(45) Date de publication et mention de la délivrance du brevet: **07.06.2023**
(21) Numéro de dépôt: 19818110.9
(22) Date de dépôt: 16.12.2019
(51) Int. Cl.: B65D 43/16, B65D 51/24, B65D 55/02

(54) **BOUCHON POUR RÉCIPIENT RIGIDE**
KAPPE FÜR STARREN BEHÄLTER
CAP FOR RIGID CONTAINER

(30) Priorité: 18.12.2018 FR 1873252
(43) Date de publication de la demande: 27.10.2021
(73) Titulaire: United Caps France, 39570 Messia-sur-Sorne (FR)
(72) Inventeur: PECHINOT, Laurent, 71270 Mont les Seurre (FR); CONTANT, Alexi, 21800 Chevigny Saint Sauveur (FR); PIBRE, Damien, 39140 Bletterans (FR)
(74) Mandataire: Novagraaf Technologies
(86) Numéro de dépôt international: PCT/EP2019/085467
(87) Numéro de publication internationale: WO 2020/127132

(56) Documents cités:
- DE-U1- 29 518 446
- US-A1- 2006 011 573
- US-A1- 2012 279 966
- US-A1- 2016 264 316

## Description

L'invention concerne le domaine des bouchons ou capuchon pour récipient rigide. Plus particulièrement, l'invention concerne le domaine des dispositifs de fermeture de bouchon ou capuchon comprenant un témoin d'inviolabilité.

Le document US2015034645 décrit une fermeture pour un emballage notamment cylindrique pour produits alimentaires, comportant une base destinée à être fixée à l'emballage. Le dispositif comprend également un couvercle relié de manière articulée à la base pour fermer l'ouverture du récipient. Le couvercle est relié à la base par un dispositif d'inviolabilité comprenant une languette solidaire du couvercle. La languette comprend un pion ou crochet lié à la languette par des ponts sécables. Le crochet de la languette permet de verrouiller le couvercle en position fermée. Pour ouvrir le couvercle, il faut rompre les ponts sécables du crochet. La mise en oeuvre du dispositif d'inviolabilité de ce document n'est pas très visible. La rupture des ponts sécables n'est pas très visible.

Le document US2012279966 décrit une fermeture selon le préambule de la revendication 1, qui améliore la visibilité de la rupture.

Un but de la présente invention est de répondre aux inconvénients de l'art antérieur mentionné ci-dessus et en particulier, de proposer un bouchon équipé d'un témoin d'inviolabilité difficile à contourner et dont la première ouverture est très visible.

Pour cela, un premier aspect de l'invention concerne un bouchon pour récipient rigide comprenant une base agencée pour se monter sur l'ouverture d'un récipient, un couvercle solidaire de la base via une charnière, et un dispositif d'ouverture comprenant un témoin d'inviolabilité qui comprend une languette reliée au couvercle par au moins un pont sécable, caractérisé en ce qu'une patte est montée pivotante sur la base , la patte comprend des moyens de blocage de la languette agencés pour maintenir la languette sur la base lorsque le couvercle passe de la position fermée à la position ouverte.

Ainsi, une fois le couvercle fermé la languette ne peut plus être détachée du couvercle sans que celui-ci ne soit ouvert.

Selon une autre variante de réalisation, les moyens de blocage comprennent un crochet agencé pour venir s'engager dans un logement de la base.

Selon une autre variante de réalisation, le crochet est monté de façon irréversible dans le logement.

Selon une autre variante de réalisation la languette comprend une ouverture pour le passage du crochet de la patte.

Selon une autre variante de réalisation, la longueur du crochet est déterminée pour que la languette puisse se déplacer entre la patte et la base lorsque le pont sécable est rompu.

Le déplacement de la languette après ouverture du couvercle rend encore plus visible la première ouverture.

Selon une autre variante de réalisation, le couvercle comprend un logement pour une cuillère doseuse.

Selon une autre variante de réalisation, la base comprend un support pour chaque extrémité de la cuillère doseuse.

Selon une autre variante de réalisation, le couvercle (3) comprend une zone de préhension (14)

D'autres caractéristiques et avantages de la présente invention apparaîtront plus clairement à la lecture de la description détaillée qui suit d'un mode de réalisation de l'invention donné à titre d'exemple nullement limitatif et illustré par les dessins annexés, dans lesquels :
[Fig. 1] représente une vue du bouchon selon l'invention;
[Fig. 2] représente une vue de détails du témoin d'inviolabilité du bouchon selon l'invention dans son état non ouvert;
[Fig. 3] représente une vue de détails du témoin d'inviolabilité du bouchon selon l'invention dans son état ouvert.

Le bouchon 1 selon l'invention va à présent être décrit en référence aux figures 1 à 3.

Le bouchon 1 comprend de façon connu en soi une base 2 reliée à un couvercle 3 par une charnière 4. La base 2 est en forme d'anneau et est destinée à être montée par exemple par clipsage, sur un récipient rigide (non représenté). Selon la variante de réalisation représentée, la base 2, le couvercle 3 et la charnière 4 sont réalisés en une seule pièce par exemple par injection plastique.

Afin d'assurer l'étanché de fermeture du couvercle 3 sur la base 2, le couvercle comprend une jupe 21 qui vient se serrer sur une lèvre 23 circulaire de la base 2. L'extrémité de la jupe peut comprendre un bourrelet ou une forme d'olive pour améliorer l'étanchéité.

La base 2 peut également comprendre au moins un jonc circulaire (non représenté) venant en appui sur le récipient pour assurer le maintien du bouchon 1 sur le récipient. La surface extérieure de la base 2 peut également comprendre au moins une nervure 25 assurant le clipsage du couvercle 3 sur la base 2 en position fermée. Ces nervures 25 sont agencées pour maintenir le couvercle en position fermée.

La face intérieure du couvercle 3 peut comprendre un logement 6 agencé pour recevoir une cuillère doseuse (non représenté). Avant la première utilisation de la cuillère doseuse, le logement 6 est fermé par un film de protection. Le couvercle 3 comprend également une zone de préhension 14 située par exemple à l'opposé de la charnière pour faciliter l'ouverture du couvercle 3 par l'utilisateur.

La base 2 peut comprendre des supports 9 agencés pour accueillir la cuillère doseuse après la première utilisation. Ces supports 9 sont par exemple des plateaux formés à partir de la périphérie intérieure de l'anneau formant la base 2. Selon la variante de réalisation représentée, la base 2 comprend deux supports 9. Chaque support 9 peut comprend un organe de maintien 10.1, 10.2 tel qu'un clip de la cuillère doseuse.

De même, le bord des supports peut présenter une portion rectiligne de sorte à pouvoir araser le contenu de la cuillère doseuse.

Selon l'invention, le bouchon 1 comprend un témoin d'inviolabilité 13 permettant de vérifier si une première ouverture du couvercle 3 a été réalisée. Le témoin d'inviolabilité comprend une languette 13 fixée au couvercle par l'intermédiaire d'au moins un pont sécable 30. La languette 13 est par exemple formée sur le bord extérieur du couvercle 3 dans un plan sensiblement perpendiculaire au couvercle 3. Ainsi, lorsque le couvercle 3 est en position fermée sur la base 2, la languette 13 recouvre au moins en partie une portion de l'anneau formant la base. Selon l'invention, le bouchon 1 comprend également des moyens de blocage 17 de la languette 13 sur la base. Ces moyens de blocage 17 sont agencés pour maintenir la languette 13 en position sur la base 2 lors de l'opération d'ouverture du couvercle 3.

Ainsi, on comprend que l'ouverture du couvercle 3 ne peut se faire que si le(s) pont(s) sécable(s) 30 sont rompus. Par conséquent, la rupture du (des) pont(s) sécable(s) 30 de la languette 13 indique à l'utilisateur qu'une première ouverture du couvercle 3 a été réalisée.

Les moyens de blocage de la languette 13 comprennent une patte 17 solidaire de la base 2. Selon variante de réalisation représentée, la patte 17 et la base 2 sont réalisée en une seule pièce. De même, la patte 17 peut être montée de façon pivotante sur la base 2.

La patte 17 comprend au moins un crochet 18 conformé pour venir s'insérer dans un logement 19 correspondant, formé dans l'anneau de la base 2. Ainsi, lorsque le(s) crochet(s) 18 sont insérés dans le(s) logement(s) 19 correspondant, la languette 13 est maintenue en positon par la patte 17.

Les crochets 18 et les logements 19 sont conformés pour que l'insertion des crochets 18 dans les logements 19 soit irréversible. A titre d'exemple, chaque crochet 18 comprend un plan incliné pour faciliter l'insertion dans le logement 19 correspondant et un épaulement qui forme une butée empêchant le retrait du crochet 18 lorsque celui-ci a été introduit dans le logement 19.

Selon la variante de réalisation représentée, la languette 13 comprend au moins une ouverture 20 située en vis-à-vis de chaque logement 19. Cette ouverture 20 permet le passage du crochet 18. La longueur des crochets 18 est par exemple prévue pour que la patte 17 ne vienne pas en contact avec la languette 13. Lorsque les crochets 18 sont insérés dans les logements 19 au travers des ouvertures 20, il existe alors un jeu entre la languette 13 et la patte. Lorsque les ponts sécables 30 sont rompus la languette 13 est alors désolidarisée du couvercle 3 et se trouve donc libre de se déplacer autour des crochets 18. Comme on peut le voir sur la figure 3 qui correspond à l'état ouvert, la languette 13 est dans une position différente de la position qu'elle occupait dans l'état fermé représenté à la figure 2. Ainsi, la première ouverture du couvercle 3 est immédiatement visible par l'utilisateur du fait du changement de position de la languette 13. Par ailleurs, même après ouverture la languette 13 reste retenue à la base 2 en étant suspendue aux crochets 18.

La mise en oeuvre du témoin d'inviolabilité selon l'invention s'opère comme suit. Le couvercle 3 est en position initiale ouverte. La patte 17 est en position déployée. Le couvercle 3 est ensuite fermé. La languette 13 est alors amenée au niveau des logements 19 des crochets 18. Enfin, la patte 17 est rabattue en insérant les crochets 18 dans les logements 19.

On comprendra que diverses modifications et/ou améliorations évidentes pour l'homme du métier peuvent être apportées aux différents modes de réalisation de l'invention décrits dans la présente description sans sortir du cadre de l'invention défini par les revendications annexées.

## Revendications

1. Bouchon (1) pour récipient rigide comprenant une base (2) agencée pour se monter sur l'ouverture d'un récipient, un couvercle (3) solidaire de la base via une charnière (4), et un dispositif d'ouverture comprenant un témoin d'inviolabilité (13) qui comprend une languette (13) reliée au couvercle (3) par au moins un pont sécable (30), **caractérisé en ce qu'** une patte (17) est montée pivotante sur la base (2), la patte (17) comprend des moyens de blocage (18) de la languette (13) agencés pour maintenir la languette (13) sur la base (2) lorsque le couvercle (3) passe de la position fermée à la position ouverte.

2. Bouchon pour récipient rigide selon la revendication 1 **caractérisé en ce que** les moyens de blocage comprennent un crochet (18) agencé pour venir s'engager dans un logement (19) de la base (2).

3. Bouchon pour récipient rigide selon la revendication 2 **caractérisé en ce que** le crochet (18) est inséré de façon irréversible dans le logement (19).

4. Bouchon pour récipient rigide selon les revendications 2 ou 3 **caractérisé en ce que** la languette (13) comprend une ouverture (20) pour le passage du crochet (18) de la patte (17).

5. Bouchon pour récipient rigide selon la revendication 4 **caractérisé en ce que** la longueur du crochet (18) est déterminée pour que la languette (13) puisse se déplacer entre la patte (17) et la base (2) lorsque le pont sécable (30) est rompu.

6. Bouchon pour récipient rigide selon l'une des revendications 1 à 5 **caractérisé en ce que** le couvercle (3) comprend un logement (6) pour une cuillère doseuse.

7. Bouchon pour récipient rigide selon l'une des revendications précédentes, **caractérisé en ce que** la base (2) comprend un support (9) pour chaque extrémité d'une cuillère doseuse.

8. Bouchon pour récipient rigide selon l'une des revendications précédentes **caractérisé en ce que** le couvercle (3) comprend une zone de préhension (14) 1

## Patentansprüche

1. [Kappe (1) für einen starren Behälter, umfassend eine Basis (2), die für eine Montage an der Öffnung eines Behälters angeordnet ist, einen Deckel (3), der über ein Gelenkstück (4) an der Basis befestigt ist, und eine Öffnungsvorrichtung, umfassend eine Originalitätssicherung (13), die eine Zunge (13) umfasst, die mit dem Deckel (3) durch mindestens eine teilbare Brücke (30) verbunden ist, **dadurch gekennzeichnet, dass** eine Lasche (17) schwenkbar an der Basis (2) montiert ist, die Lasche (17) Verriegelungsmittel (18) der Zunge (13) umfasst, die angeordnet sind, um die Zunge (13) an der Basis (2) zu halten, wenn der Deckel (3) von der geschlossenen Position in die offene Position übergeht.

2. Kappe für den starren Behälter nach Anspruch 1, **dadurch gekennzeichnet, dass** die Verriegelungsmittel einen Haken (18) umfassen, der angeordnet ist, um in eine Aufnahme (19) der Basis (2) einzugreifen.

3. Kappe für den starren Behälter nach Anspruch 2, **dadurch gekennzeichnet, dass** der Haken (18) irreversibel in die Aufnahme (19) eingesetzt ist.

4. Kappe für den starren Behälter nach Anspruch 2 oder 3, **dadurch gekennzeichnet, dass** die Zunge (13) eine Öffnung (20) für den Durchgang des Hakens (18) der Lasche (17) umfasst.

5. Kappe für den starren Behälter nach Anspruch 4, **dadurch gekennzeichnet, dass** die Länge des Hakens (18) bestimmt ist, damit sich die Zunge (13) zwischen der Lasche (17) und der Basis (2) verschieben kann, wenn die teilbare Brücke (30) gerissen ist.

6. Kappe für den starren Behälter nach einem der Ansprüche 1 bis 5, **dadurch gekennzeichnet, dass** der Deckel (3) eine Aufnahme (6) für einen Messlöffel umfasst.

7. Kappe für den starren Behälter nach einem der vorstehenden Ansprüche, **dadurch gekennzeichnet, dass** die Basis (2) einen Träger (9) für jedes Ende eines Messlöffels umfasst.

8. Kappe für den starren Behälter nach einem der vorstehenden Ansprüche, **dadurch gekennzeichnet, dass** der Deckel (3) einen Griffbereich (14) umfasst ].

## Claims

1. A cap (1) for a rigid container, comprising a base (2) that is designed to be mounted on the opening of a container, a lid (3) that is secured to the base via a hinge (4), and an opening device comprising a tampering indicator (13) which comprises a tab (13) that is linked to the lid (3) by at least one breakable bridge (30), **characterized in that** a lug (17) is pivotally mounted on the base (2), the lug (17) comprising means (18) for immobilizing the tab (13) that are designed to hold the tab (13) on the base (2) when the lid (3) moves from the closed position to the open position.

2. The cap for a rigid container according to claim 1, **characterized in that** the immobilizing means comprise a hook (18) that is designed to engage in a housing (19) of the base (2).

3. The cap for a rigid container according to claim 2, **characterized in that** the hook (18) is irreversibly inserted into the housing (19).

4. The cap for a rigid container according to claims 2 or 3, **characterized in that** the tab (13) comprises an opening (20) for the hook (18) of the lug (17) to pass through.

5. The cap for a rigid container according to claim 4, **characterized in that** the length of the hook (18) is determined such that the tab (13) can move between the lug (17) and the base (2) when the breakable bridge (30) is broken.

6. The cap for a rigid container according to one of claims 1 to 5, **characterized in that** the lid (3) comprises a housing (6) for a measuring spoon.

7. The cap for a rigid container according to one of the preceding claims, **characterized in that** the base (2) comprises a support (9) for each end of a measuring spoon.

8. The cap for a rigid container according to one of the preceding claims, **characterized in that** the lid (3) comprises a gripping zone (14).
